# EUROPÄISCHE PATENTANMELDUNG

(11) **EP 0 234 330 A1**
(43) Veröffentlichungstag der Anmeldung: **02.09.1987**
(21) Anmeldenummer: 87101304.1
(22) Anmeldetag: 30.01.1987
(51) Int. Cl.: B65B 67/12, D06F 95/00

(54) **Mehrfach- Muell- oder Wäschesammler**

(30) Priorität: 03.02.1986 DE 8602686 U
(71) Anmelder: Firma Hammerlit GmbH, D-2950 Leer/Ostfriesland (DE)
(72) Erfinder: Meseke, Curt Th., D-2950 Leer/Ostfriesland (DE); Winkler, Winfried, D-5100 Aachen (DE)
(74) Vertreter: Wangemann, Horst, Dipl.-Ing.

(57) **Zusammenfassung**

Die Erfindung betrifft einen Mehrfach- Müll- oder Wäschesammler mit mehreren mit geringem Abstand nebeneinander in einer horizontalen Ebene (E) angeordneten Sackhalteringen (13), die gemeinsam von einem Gestell (G) getragen werden. Es soll ein Sammler dieser Art geschaffen werden, bei dem das Öffnen der Deckel und das Füllen der Säcke erleichtert und hierbei eine platzsparende Vorrichtung geschafften wird. Hierzu ist der Sammler gekennzeichnet durch einen alle Sackhalteringe (13) gemeinsam überdeckenden Schwenkdeckel (18) der an jeder Sammlerschmalseite (S₁, S₂) mittels einer Doppelhebelanordnung (17, 24) derart schwenkbar gelagert ist, daß er aus seiner Verschlußlage in eine senkrechte oder annähernd senkrechte Öffnungsstellung (18') neben bzw. hinter dem Sammlergestell (G) schwenkbar ist und dabei hälftig oder ungefähr hälftig über die gemeinschaftliche Horizontalebene (E) der nebeneinander angeordneten Ringe (13) hinausragt.

## Beschreibung

Die Erfindung betrifft einen Mehrfach- Müll- oder Wäschesammler der im Oberbegriff des Hauptanspruches genannten Art.

Derartige Mehrfach- Wäschesammler sind bekannt (Prospekt der Firma Hammerlit 1984/85 "Dreifach-Wäschesammler W 370" und "Vierfach-Wäschesammler W 470"). - Sie sind dazu geeignet, die anfallende Wäsche beim Einbringen in den Wäschesammler in die verschiedenen, in den Wäschesammler eingehängten, Säcke zu sortieren. Dies ist insbesondere bei Mehrfach-Wäschesammlern für Alten- und Pflegeheime von Bedeutung, für die der erfindungsgemäße Sammler insbesondere, jedoch nicht ausschließlich, gedacht ist, da dort außer der auch in Krankenhäusern anfallenden Wäsche noch insbesondere die Leibwäsche der Heimbewohner anfällt. - Auch ist es bekannt, den Sackhaltering eines für einen einzelnen Sack bestimmten Wäschesammlers mit einem Deckel zu verschließen. Dieser kann entweder nach Art des Deckels nach der DE-PS 1 486 410 ausgebildet sein oder aber als Schwenkdeckel mit Hilfe von Scharnieren an dem Sackhaltering oder dem Gestell des Sammlers gelagert sein. So offenbart das DE-GM 82 17 046 einen Müll- und Wäschesacksammler mit zwei Sackhalteringen, die auf gleicher Höhe gelegen sind und jeder von einem Deckel verschließbar ist, der an einem auf Höhe des Sackhalterings lösbar an diesem befestigten Halteteil schwenkbar gelagert ist.

Das DE-GM 1 947 448 zeigt und beschreibt eine Haltevorrichtung für Beutel, Säcke od. dgl., bei der die Halteringe für den oberen Sack- oder Beutelrand zentrisch um eine mittlere Tragsäule angeordnet und an dieser befestigt sind, an der auch mittels Auslegearmen die Deckel für die Sackhalteringe angeordnet sind. - Ein vergleichbares Prinzip zeigt der Wäschesammler nach dem DE-GM 82 34 361. Hier sind zwei Halteringe nebeneinander wie bei dem Sammler nach dem DE-GM 82 17 046 vorgesehen, wobei die Deckel an einer Stange schwenkbar angeordnet sind, die parallel zu und gegenüber der Stange gelegen sind, an der die Sackhalteringe mit einem U-förmigen Teil gehalten sind.

Ferner zeigt die US-PS 1 637 131 eine Vorrichtung mit einem Sackhaltering zum Einfüllen insbesondere nasser Wäsche in einen eingespannten Sack. Der Sackhaltering wird hierbei von einem tiefer gelegenen Zwischenboden gehalten; der Klappdeckel ist schwenkbar an einem höher gelegenen horizontalen Bodenabschnitt gelagert.

Der Erfindung liegt nun die Aufgabe zugrunde, die bekannten Sammler, insbesondere die nach dem Gattungsbegriff dahingehend zu verbessern, daß das Öffnen der Deckel und das Füllen der Säcke an den nebeneinander liegenden Sackhalteringen erleichtert und hierbei eine platzsparende Einrichtung geschaffen wird, die die Möglichkeit bietet, den der Füllseite der Vorrichtung abgekehrten Raum mindestens teilweise einblicken zu können; dies soll mit konstruktiv einfachen Mitteln erreicht werden.

Zur Lösung dieser Aufgabe sieht die Erfindung die Merkmale des kennzeichnenden Teils des Hauptanspruches vor. Die Merkmale der Unteransprüche dienen der Verbesserung und Weiterentwicklung der Merkmale des Hauptanspruches.

Durch die Ausbildung des Mehrfach-Wäschesammlers nach der Erfindung ist es möglich, zum Zwecke des Sortierens von Wäsche oder Müll alle Einwurföffnungen der Säcke durch die Schwenkbewegung eines Deckels zu öffnen und offen zu halten, um hierdurch ein zügiges Sortieren der anfallenden Schmutzwäsche oder des Mülls zu gewährleisten. Das Öffnen einzelner Deckel entfällt. Ferner ist der Vorteil gegeben, daß der sich über alle Sackhalteringe in Längsrichtung des Sammlers erstreckende Deckel aus seiner Schließstellung in eine öffnungsstellung gebracht wird, in der der Deckel in eine senkrechte oder annähernd senkrechte Ebene nahe neben dem Sammlergestell verschwenkt wird. Hierdurch wird eine platzsparende Einrichtung geschaffen, wobei der Deckel in seiner öffnungslage hälftig oder ungefähr hälftig über die gemeinschaftliche Horizontalebene der nebeneinander angeordneten Ringe hinausragt. Hierdurch kann die Bedienungsperson noch über den oberen Rand des Deckels in dessen Öffnungsstellung hinwegschauen und beim Verfahren des Sammlers bei geöffnetem Deckel noch die Raumseite beobachten, die jenseits des geöffneten, senkrechten oder annähernd senkrechten Deckels gelegen ist.

Um ein Tordieren des Schwenkdeckels zu vermeiden, der auch an einer seiner Schmalseiten erfaßt und aus seiner Schließstellung in die öffnungsstellung und umgekehrt verschwenkt wird, sind die beiden an den Sammlerschmalseiten angeordneten Lagerzapfen derart miteinander verbunden, daß sie,sich von der einen zur anderen Schmalseite erstreckend,eine Lagerstange für den Deckel bilden, so daß die Schwenkbewegung des Deckels von einem Lager des Deckels mittels der stangenartigen Lagerzapfen auf die zweite Lagerstelle übertragen wird.

In weiterer Ausgestaltung der Erfindung sieht der für alle Sackhalteringe gemeinschaftliche Deckel eine Markierung des vorgesehenen Inhalts des in jeden der Ringe eingehängten Wäsche- oder Müllsackes vor. Hierdurch ist bei geöffnetem Deckel die Möglichkeit des Erkennens der Markierung für jeden eingehängten Sack gewährleistet.

In weiterer vorteilhafter Ausgestaltung der Erfindung sind die Sackhalteringe entweder oval oder aber doppelprismatisch ausgebildet, wobei die in Sammlerlängsrichtung gelegene Mittelachse größer als die an den Sammlerrändern gelegenen Ringseiten ist. Diese Ausbildung der Ringe hat den Vorzug, daß über die Sackhalteringe in bekannter Weise der obere Rand der einzuhängenden Wäschesäcke kragenartig umgelegt werden kann, die Länge des Sammlers jedoch dadurch reduziert werden kann, daß der Abstand zwischen den Ringen in Sammlerlängsrichtung klein gehalten werden kann. Dieser Abstand in der genannten Mittelachse des Sammlers braucht nur 20 bis 40 mm zu betragen, während der Abstand der Ringaußenseiten größer gewählt wird, um dort das Überziehen des kragenartigen Sackabschnittes über die Sammlerringe zu erleichtern.

Auf der Zeichnung ist ein Ausführungsbeispiel des Mehrfach-Wäschesammlers nach der Erfindung dargestellt und zwar zeigt
Fig. 1 die den Deckellagern abgekehrte Sammlervorderseite,
Fig. 2 die gleiche Ansicht des Sammlers bei geöffnetem Deckel,
Fig. 3 einen Abschnitt der Längsseite des Sammlers und 4 mit einer Lageranordnung des Deckels in dessen geschlossener und geöffneter Lage und
Fig. 5 eine Draufsicht auf den Sammler bei fortgelassenem Deckel.

DerMehrfach-Wäschesammler nach der Erfindung bildet das Gestell G und zeigt senkrechte und zueinander parallele, U-förmige Rahmen 1, 2, die an ihren senkrechten Schenkeln 3, 4 bzw. 5, 6 (Fig. 5) mit schwenkbaren Laufrollen 7 versehen sind. Die paarweisen Schenkel 3, 4 jedes Rahmens 1, 2 können durch eine horizontale Fußtraverse 8 miteinander verbunden sein. Die beiden Rahmen sind durch Seitenstreben 8a, 8b miteinander verbunden (Fig. 5).

Vom Stegabschnitt 9 des Rahmens 1 erstrecken sich senkrecht oder annähernd senkrecht nach oben im gleichmäßigen Abstand voneinander angeordnete Haltestreben 10; an dem oberen Stegabschnitt 11 des Rahmens 2 sind gleiche oder ähnliche Streben 12 vorgesehen. Zwischen den sich paarweise gegenüberliegenden Streben 10 und 12 der beiden Rahmen 1, 2 sind Sackhalteringe 13 angeordnet, die ovale oder, wie in Fig. 5 dargestellt, doppelprismatische Form besitzen. Hierbei ist die in Richtung der Längsachse L des Sammlers gelegene Mittelachse M der horizontalen Ringe größer als die Ringseiten 14 an den Längsrändern des Sammlers, dessen beide Rahmen 1, 2 mit den Sackhalteringen 13 das Sammlergestell bilden.

An den senkrechten Schenkeln 5, 6 des Rahmens 2 ist in Nähe des horizontalen Stegabschnitts 11 je ein Lagerlappen 15 angeordnet. In diesem sind mittels eines kurzen Lagerzapfens 16 der Scharnierhebel 17 jeder Seite des Deckels 18 gelagert, der, wie Fig. 1 und 2 erkennen läßt, sich von der Schmalseite S₁ zu der gegenüberliegenden Schmalseite S₂ des Sammlers erstreckt, in seiner Verschlußlage (Fig. 1) alle Sammelringe 13 gemeinsam überdeckt und aus dünnwandigem Material besteht. Die Ränder des Deckels sind in bekannter Weise abgekantet, wobei in den Schmalseitenabkantungen 19 die Lagerzapfen 20 der Scharnierhebel 17 vorgesehen sind, wobei Verstärkungs- oder Versteifungsbleche 21 an Schmalseitenabkantungen 19 vorgesehen sein können.

In Nähe der hinteren Abkantung 22 des Deckels 18 ist in der Schmalseitenabkantung 19 und dem Verstärkungs- oder Versteifungsblech 21 ein weiterer kurzer Lagerzapfen 23 gleichfalls drehbar gelagert, mit dessen Hilfe ein zweiter Scharnierhebel 24 an dem Deckel 18 angreift. Das freie Ende 25 des Scharnierhebels 24 ist drehfest mit einer Stange 26 verbunden, die sich von dem einen Lagerblech 15 zu dem gegenüberliegenden Lagerblech15 an der zweiten Sammlerschmalseite erstreckt und in den Blechen 15 drehbar ist. Damit sind die beiden Scharnierhebel 24 drehsteif miteinander verbunden, so daß wenn der Deckel 18 an oder in Nähe seiner Schmalseiten, z. B. bei 27 oder 28 erfaßt und nach oben oder nach unten geschwenkt wird, ein Tordieren des dünnen, langen Deckels nicht zu befürchten steht.

In der Verschlußlage des Deckels 18 nehmen die beiden Scharnierhebel 17, 24 eine Stellung nach Fig. 3 ein, in der sie einen Winkelet von 30° bis 60° einschließen. Die Anordnung der Scharnierhebel 17, 24, insbesondere ihrer Lagerstellen 16, 20, 23, 26, ist derart gewählt, daß die beidseitige Doppelhebelanordnung 17, 24 den Deckel 18 in eine Öffnungslage 18' nach Fig. 4 bringt, in der der Deckel eine senkrechte oder annähernd senkrechte Stellung in Nähe des rückwärtigen Rahmens 2 einnimmt. Hierbei ragt ungefähr die eine Hälfte des Deckels unter die Ebene E der Ringe 13 (Fig. 2), während die andere Deckelhälfte oder etwa die andere Hälfte des Deckels über diese Ebene hinausragt. - Die Bedienungsperson hat damit die Möglichkeit, bei geöffnetem Deckel von der dem Deckel abgekehrten Sammlerlängsseite, die beim Füllen der in die Ringe 13 eingehängten Säcke die Vorderseite bildet, über den Rand 30 des Deckels 18 zu schauen und den hinter dem Deckel 18 gelegenen Raum oberhalb des Randes 30 zu beobachten.

Die Innenseite des Deckels 18 trägt auf der bei geöffnetem Deckel oberen Hälfte oberhalb jedes Ringes 13 je ein Schild oder eine Markierung 27.

Das die nebeneinander angeordneten Ringe 13 tragende Gestell mit den Laufrollen 7 kann auch durch zwei stirnseitige U-Rahmen gebildet sein, die im oberen Bereich ihrer Schenkel durch parallele, horizontale Streben verbunden sind, auf denen die die Ringe tragenden Haltestreben vorgesehen sind.

Wie insbesondere in Verbindung mit den Fig. 3 und 4 beschrieben ist, vollführt der Deckel eine Schwenkbewegung, die den Deckelrand 48 in die Stellungen 48a, 48b, 48c und letztlich 48d gelangen läßt, wobei die Zapfen 20, 23 die Kreisbogenabschnitte Z₂₀ und Z₂₃ beschreiben. In der Öffnungsstellung 18' verharrt der Deckel, ohne in dieser Stellung von Hand oder ein Ausstellmittel gehalten zu werden und kann leicht wieder in seine Schließstellung gebracht werden. Es ist aus Fig. 3 und den Stellungen 48a bis 48d des Deckelrandes 48 erkennbar, daß der Deckel in seine Schräglage über 45° zur Horizontalen erst gebracht wird, wenn der Deckelrand 48 sich abwärts bewegt. Letztlich liegt der Deckelrand 48 bei geöffnetem Deckel 18 unterhalb des Ringes13, aber auch sogar unterhalb des Lagerzapfens 16, wodurch der dem Benutzer zugekehrte Deckelrand gesenkt wird und leicht ergriffen werden kann.

## Patentansprüche

1. Mehrfach- Müll- oder Wäschesammler mit mehreren mit geringem Abstand nebeneinander in einer horizontalen Ebene (E) angeordneten Sackhalteringen (13), die gemeinsam von einem Gestell (G) getragen werden, gekennzeichnet durch einen alle Sackhalteringe (13) gemeinsam überdeckenden Schwenkdeckel (18) der an jeder Sammlerschmalseite (S₁, S₂) mittels einer Doppelhebelanordnung (17, 24) derart schwenkbar gelagert ist, daß er aus seiner Verschlußlage in eine senkrechte oder annähernd senkrechte Öffnungsstellung (18') neben bzw. hinter dem Sammlergestell (G) schwenkbar ist und dabei hälftig oder ungefähr hälftig über die gemeinschaftliche Horizontalebene (E) der nebeneinander angeordneten Ringe (13) hinausragt.

2. Mehrfach- Müll- oder Wäschesammler nach Anspruch 1, dadurch gekennzeichnet, daß die die Doppelhebelanordnung des Deckels (18) bildenden zwei Hebel (17, 24) als gerade Streben oder Stangen bei geschlossenem Deckel einen Winkel α von 30° bis 60° einschließen.

3. Mehrfach- Müll- oder Wäschesammler nach Anspruch 1, dadurch gekennzeichnet, daß die Doppelhebelanordnung (17, 24) an jeder Sammlerschmalseite (S₁, S₂) an einem Lagerblech (15) am Sammlergestell (G) gehalten ist.

4. Mehrfach- Müll- oder Wäschesammler nach Anspruch 1 und einem der Ansprüche 2 oder 3, dadurch gekennzeichnet, daß die Scharnierhebel (24) der Doppelhebelanordnung (17, 24) des Deckels drehfest mit den Lagerzapfen des Deckels verbunden sind, wobei die Lagerzapfen als Enden einer sich von der einen Sammlerschmalseite (S₁) zur gegenüberliegenden Schmalseite (S₂) erstreckenden, in Lagern des Gestells (G) drehbaren Stange (26) ausgebildet sind.

5. Mehrfach- Müll- oder Wäschesammler nach Anspruch 1 und einem der Ansprüche 2 bis 4, mit einer Markierung (27) des Inhaltes des in jeden der Ringe (13) einhängbaren Wäschesacks, dadurch gekennzeichnet, daß die Markierung (27) an der Innenseite des Deckels (18) in der bei geöffnetem Deckel oberen Deckelhälfte angebracht ist.

6. Mehrfach- Müll- oder Wäschesammler nach Anspruch 1 und einem oder mehreren der Ansprüche 2 bis 5, dadurch gekennzeichnet, daß die Sackhalteringe (13) oval oder doppelprismatisch ausgebildet sind, wobei die in Sammlerlängsrichtung (L) gelegene Mittelachse (M) jedes Ringes (13) größer als die an den Sammlerrändern gelegenen Ringseiten (14) ist.
